# EUROPÄISCHE PATENTSCHRIFT

(11) **EP 4 013 950 B1**
(45) Veröffentlichungstag und Bekanntmachung des Hinweises auf die Patenterteilung: **08.11.2023**
(21) Anmeldenummer: 20735094.3
(22) Anmeldetag: 18.06.2020
(51) Int. Cl.: F01D 5/06, F01D 11/00

(54) **ROTOR MIT ZWISCHEN ZWEI ROTORSCHEIBEN ANGEORDNETEM ROTORBAUTEIL**
ROTOR COMPRISING A ROTOR COMPONENT ARRANGED BETWEEN TWO ROTOR DISCS
ROTOR COMPRENANT UN COMPOSANT DE ROTOR DISPOSÉ ENTRE DEUX DISQUES DE ROTOR

(30) Priorität: 18.10.2019 US 201962916811 P
(43) Veröffentlichungstag der Anmeldung: 22.06.2022
(73) Patentinhaber: Siemens Energy Global GmbH & Co. KG, 81739 München (DE)
(72) Erfinder: KURY, Peter, 45257 Essen (DE); MILAZAR, Mirko, 46049 Oberhausen (DE); ROSS, Christopher W, Oviedo, FL 32765 (US); BAGAEVA, Yulia, Gorelovo Leningradskaya obl., 198323 (RU); KOLK, Karsten, 45481 Mülheim a.d. Ruhr (DE); LBOV, Ivan, Saint- Petersburg, 196653 (RU); ROMANOV, Alexander, Sankt-Petersburg, 197082 (RU); HOELL, Harald, 63607 Wächtersbach (DE); KAMPKA, Kevin, 45478 Mülheim a. d. Ruhr (DE); MAHNKE, Rene, 45470 Mülheim an der Ruhr (DE); FÖHRIGEN, Andreas, 14050 Berlin (DE); HOFSOMMER, Daniel, 14513 Teltow (DE); MALDFELD, Ekkehard, Fort Mill, SC 29707 (US); RICHTER, Jörg, 12681 Berlin (DE)
(86) Internationale Anmeldenummer: PCT/EP2020/066858
(87) Internationale Veröffentlichungsnummer: WO 2021/073786

(56) Entgegenhaltungen:
- EP-A1- 0 169 800
- EP-A2- 2 639 409
- EP-B1- 0 169 800
- DE-A1-102014 115 197

## Beschreibung

Die Erfindung betrifft einen Rotor einer Gasturbine, welcher zumindest zwei miteinander verbundene Rotorscheiben aufweist, zwischen denen ein ringförmiges Rotorbauteil angeordnet ist. Die Erfindung betrifft auch ein Verfahren zur Montage eines Rotors Solche Rotoranordnungen sind beispielsweise aus der DE102014115197A1 oder aus der EP2639409A2 bekannt.

Aus dem Stand der Technik sind verschiedene Ausführungen von Rotoren zur Verwendung bei Gasturbinen mit miteinander verbundenen Rotorscheiben bekannt, wobei zwischen den Rotorscheiben ein ringförmiges Rotorbauteil zur Abschirmung des inneren Bereichs des Rotors gegenüber dem die Gasturbine durchströmenden Heißgas angeordnet ist. Hierbei weisen die beiden Rotorscheiben jeweils am Außenumfang verteilt eine Mehrzahl Laufschaufeln auf. Zwischen den beiden Reihen an Laufschaufeln befindet sich eine Reihe mit im Umfang verteilt angeordneten Leitschaufeln, welche jeweils am ruhenden Gehäuse befestigt sind. Zwischen den Leitschaufeln und den Laufschaufeln ist hierbei aufgrund der Rotation des Rotors zwangsläufig ein Spalt vorhanden. Dieser ermöglichte grundsätzlich das Eintreten von Heißgas in den Bereich radial innerhalb der Leitschaufeln. Um das Heißgas vom inneren des Rotors abzuhalten wird bei einigen Gasturbinen zwischen den beiden benachbarten Rotorscheiben ein ringförmiges Rotorbauteil angeordnet wird. Hierzu wird dieses Rotorbauteil beidseitig an der Rotorscheibe gelagert.

Das Rotorbauteil hat dem Grunde nach nur die Aufgabe, das Eindringen von Heißgas zu verhindern. Eine weitere Funktion ist in der Regel nicht vorhanden. Entsprechend wird in üblicher Weise die Lagerung des Rotorbauteils einfach gehalten, wobei lediglich ein ringförmiger, sich axial erstreckende Absatz in eine entsprechende ringförmige Nut eingreift.

Zur Sicherstellung der Lage des Rotorbauteils zwischen den beiden Rotorscheiben ist in der Regel vorgesehen, dass das Rotorbauteil beidseitig an der jeweiligen Rotorscheibe mit einer Presspassung gelagert ist. Dabei ist üblicherweise das Rotorbauteil an der Stelle der Presspassung auf der zur Rotorachse weisenden Seite relativ zur Rotorscheibe angeordnet. Dies bedingt sich insbesondere dadurch, dass das Rotorbauteil bei auftretenden Fliehkräften einer größeren Verformung unterliegt als die demgegenüber massiv ausgeführte Rotorscheiben.

Wenngleich sich die übliche Ausführungsform aus dem Stand der Technik bewährt hat, so können je nach Auslegung der Presspassung und den möglichen elastischen Verformungen beim Aufheizen der Gasturbine bzw. beim Abkühlen der Gasturbine unterschiedliche thermische Dehnungen bei den Rotorscheiben sowie dem Rotorbauteil auftreten. Diese können unter Umständen dazu führen, dass die Druckspannung in der Presspassung verloren geht. Demgegenüber führt die Kombination der vorgesehenen Presspassung mit den Verformungen bei den Fliehkräften aufgrund einer Rotation des Rotors zu möglicherweise unzulässig hohen Druckspannungen.

Aufgabe der vorliegenden Erfindung ist daher, die Lage des Rotorbauteils auch beim Aufheizen und Abkühlen der Gasturbine ohne Überschreiten der zulässigen Spannungen am Rotorbauteil bzw. an den Rotorscheiben sicherzustellen.

Die gestellte Aufgabe wird durch eine erfindungsgemäße Ausführungsform eines Rotors nach der Lehre des Anspruchs 1 gelöst. Vorteilhafte Ausführungsformen sind Gegenstand der Unteransprüche. Ein Verfahren zur Montage des Rotors ist im Anspruch 10 angegeben.

Der gattungsgemäße Rotor dient zunächst mal zur Verwendung bei einer Gasturbine. Unabhängig hiervon ist es jedoch ebenso möglich, die Ausführungsform des Rotors bei einer anderen Strömungsmaschine, beispielsweise bei einer Dampfturbine, zur Anwendung zu bringen.

Zumindest weist der Rotor eine erste Rotorscheibe und eine mit der ersten Rotorscheibe unmittelbar und fest verbundene zweite Rotorscheibe auf. Hierbei besitzen die Rotorscheiben am Außenumfang verteilt jeweils eine Mehrzahl von die jeweilige Rotorscheibe jeweils axial durchdringende Schaufelhaltenuten. Die Schaufelhaltenuten dienen hierbei zur Aufnahme von Laufschaufeln.

Weiterhin weist die erste Rotorscheibe radial unterhalb der Schaufelhaltenuten einen umlaufenden, sich axial zur zweiten Rotorscheibe hin erstreckenden ersten Befestigungsvorsprung auf. Analog weist die zweite Rotorscheibe radial unterhalb der Schaufelhaltenuten einen umlaufenden, sich axial zur ersten Rotorscheibe hin erstreckenden zweiten Befestigungsvorsprung auf.

Zwischen den beiden Rotorscheiben im Bereich der Schaufelhaltenuten und/oder radial unterhalb der Schaufelhaltenuten ist ein ringförmiges Rotorbauteil angeordnet. Dieses umschließt den sich abschnittsweise innerhalb des Rotorbauteils befindenden Rotor, bzw. Abschnitte der beiden Rotorscheiben. Zur Zentrierung des Rotorbauteils relativ zu den Rotorscheiben sowie zugleich zur Befestigung weist das Rotorbauteil an einem axialen Ende eine umlaufende, sich axial öffnende erste Ringnut sowie axial gegenüberliegend eine umlaufende, sich axial öffnende zweite Ringnut auf. Dabei greift der erste Befestigungsvorsprung der ersten Rotorscheibe in die erste Ringnut und der zweite Befestigungsvorsprung der zweiten Rotorscheibe in die zweiten Ringnut ein.

Erfindungsgemäß wird nunmehr eine definierte Lage des Rotorbauteils sichergestellt, ohne dass unzulässig hohe Spannungen auftreten, indem bei einem Stillstand des Rotors, bei dem der Rotor im Wesentlichen eine Raumtemperatur aufweist, eine Pressung am Außenumfang des ersten Befestigungsvorsprungs vorgesehen wird. Entsprechend liegt eine erste Nut-Außenflanke der ersten Ringnut an einer ersten Vorsprung-Außenflanke des ersten Befestigungsvorsprungs unter Pressung an. Demgegenüber ist es erforderlich, dass im Stillstand bei Raumtemperatur radial gegenüberliegend zwischen einer ersten Nut-Innenflanke der ersten Ringnut und einer ersten Vorsprung-Innenflanke des ersten Befestigungsvorsprungs (04) ein Spiel vorhanden ist.

Durch die erfindungsgemäße Anordnung der Presspassung beim Stillstand des Rotors, bei dem der Rotor insgesamt eine Raumtemperatur aufweist, auf der radial außen liegenden Seite bezüglich des Befestigungsvorsprungs an der ersten Rotorscheibe wird eine unzulässige Erhöhung der Druckspannung bei den auftretenden Fliehkräften vermieden.

Dabei ist es besonders vorteilhaft, wenn die Verbindung des Rotorbauteils mit der zweiten Rotorscheibe bei Stillstand des Rotors bei Raumtemperatur im Wesentlichen spannungsfrei ist. Hierzu ist es notwendig, dass zwischen einer zweiten Nut-Außenflanke der zweiten Ringnut und einer zweiten Vorsprung-Außenflanke des zweiten Befestigungsvorsprungs ein Spiel vorhanden ist und zwischen einer zweiten Nut-Innenflanke der zweiten Ringnut und einer zweiten Vorsprung-Innenflanke des zweiten Befestigungsvorsprungs ein Spiel vorhanden ist.

Eine vorteilhafte Abstimmung bezüglich der Befestigung des Rotorbauteils zwischen den Rotorscheiben und den auftretenden Druckspannungen unter Berücksichtigung einer Rotation des Rotors beim Hochfahren der Gasturbine mit den einhergehenden Dehnungen des Rotorbauteils sowie der Rotorscheiben ist es besonders vorteilhaft, wenn in einem ersten Übergangszustand bei einer ersten Drehzahl des Rotors, ein Wechsel des Befestigungszustands von der ersten Rotorscheibe auf die zweite Rotorscheibe erfolgt. Die erste Drehzahl ist hierbei geringer als die Nenndrehzahl, bei der der Rotor bestimmungsgemäß betrieben wird. In diesem ersten Übergangszustand gibt unvermindert eine Anlage der ersten Nut-Außenflanke an der ersten Vorsprung-Außenflanke, wobei zudem eine Anlage der zweiten Nut-Innenflanke an der zweiten Vorsprung-Innenflanke gegeben ist. Im Gegensatz dazu verbleibt unvermindert ein Spiel zwischen der ersten Nut-Innenflanke und der ersten Vorsprung-Innenflanke sowie ein Spiel zwischen der zweiten Nut-Außenflanke (35) und der zweiten Vorsprung-Außenflanke.

Hierbei ist in vorteilhafter Weise die erste Drehzahl größer als die 0,2-fache Nenn-Drehzahl. Demgegenüber sollte die Auslegung vorsehen, dass die erste Drehzahl geringer als die 0,6-fache Nenn-Drehzahl ist. Zur Auslegung des er Übergangszustandes kann angenommen werden, dass sowohl die Rotorscheiben als auch das Rotorbauteil ungefähr die gleiche Temperatur aufweisen, welche ungefähr der Raumtemperatur entspricht oder darüber liegt, jedoch deutlich von der Betriebstemperatur entfernt ist.

Durch die entsprechende Festlegung der Durchmesser der gegenüberliegenden Befestigungsvorsprünge sowie der Ringnuten kann vorteilhaft die Lage des Rotorbauteils relativ zu den Rotorscheiben beim Hochfahren der Gasturbine gewährleistet werden. Mit zunehmender Drehzahl und relativ größerer Dehnung des Rotorbauteils relativ zu den Rotorscheiben nimmt die Pressung zwischen der ersten Vorsprung-Außenflanke und der ersten Nut-Außenflanke ab, wobei ein Kontakt zwischen der zweiten Nut-Innenflanke und der zweiten Vorsprung-Innenflanke entsteht. Insofern erfolgt ein Wechsel im ersten Übergangszustand von der Fixierung des Rotorbauteils an der ersten Rotorscheibe auf eine Fixierung des Rotorbauteils an der zweiten Rotorscheibe.

Darüberhinausgehend ist es vorteilhaft, wenn in einem zweiten Übergangszustand bei einer zweiten Drehzahl des Rotors die Fixierung des Rotorbauteils von der zweiten Rotorscheibe übernommen wird. Die zweite Drehzahl ist hierbei höher als die erste Drehzahl, jedoch geringer als die Nenn-Drehzahl der Strömungsmaschine. Entsprechend ist eine Pressung zwischen der zweiten Nut-Innenflanke und der zweiten Vorsprung-Innenflanke vorhanden. Demgegenüber ist zwischen den weiteren Kontaktflächen, d. h. zwischen der ersten Nut-Außenflanke und der ersten Vorsprung-Außenflanke sowie zwischen der ersten Nut-Innenflanke und der ersten Vorsprung-Innenflanke sowie zwischen der zweiten Nut-Außenflanke und der zweiten Vorsprung-Außenflanke, ein Spiel vorhanden.

Zur Auslegung des zweiten Übergangszustandes kann vorteilhaft eine zweite Drehzahl angenommen werden, welche zumindest der 0,8-fachen Nenn-Drehzahl entspricht.

Beim zweiten Übergangszustand weisen die Bauteile eine zweite Übergangstemperatur auf. Beim Hochfahren der Gasturbine mit eintretender Aufheizung aller Bauteile erwärmt sich üblicherweise das Rotorbauteil aufgrund der geringeren Masse deutlich schneller als die massiveren Rotorscheiben. Entsprechend ist die zweite Übergangstemperatur dadurch gekennzeichnet, dass das Rotorbauteil annähernd die Betriebstemperatur erreicht hat, während hingegen die Rotorscheiben eine gegenüber der Betriebstemperatur deutlich, beispielsweise um ca. 30%, geringere Temperatur aufweisen.

Sowohl zur sicheren Lagerung des Rotorbauteils zwischen den beiden Rotorscheiben sowie zur Abstützung des Rotorbauteils an den Rotorscheiben ist es besonders vorteilhaft, wenn bei der bestimmungsgemäßen Nenn-Drehzahl beidseitig des Rotorbauteils eine Abstützung erfolgt. Hierzu ist es erforderlich, dass die erste Nut-Innenflanke unter Pressung an der ersten Vorsprung-Innenflanke und die zweite Nut-Innenflanke unter Pressung an der zweiten Vorsprung-Innenflanke anliegt. Demgegenüber ist auf der radial außen liegenden ein Spalt vorhanden, das heißt ein Spiel zwischen der ersten Nut-Außenflanke und der ersten Vorsprung-Außenflanke sowie ein Spiel zwischen der zweiten Nut-Außenflanke und der zweiten Vorsprung-Außenflanke. Somit ist beidseitig sowohl die sichere Lage des Rotorbauteils auch eine Lastaufnahme der Fliehkraft gewährleistet.

Eine vorteilhafte Montage des Rotorbauteils im Rotor wird ermöglicht, wenn der Durchmesser der ersten Ringnut in geeignetem Verhältnis zum Durchmesser des ersten Befestigungsvorsprungs festgelegt wird. Hierbei ist es besonders vorteilhaft, wenn das Rotorbauteil zur Montage auf eine Montagetemperatur von zumindest 100 °C und maximal 200 °C aufgeheizt wird, während demgegenüber die Rotorscheiben Raumtemperatur aufweisen. Unter Berücksichtigung der entsprechenden Dehnung des Rotorbauteils aufgrund der Temperaturerhöhung kann die geforderte Abmessung der ersten Ringnut im Verhältnis zum ersten Befestigungsvorsprung ermittelt werden. Hierbei ist es vorteilhaft, wenn bei der Montagetemperatur die Pressung zwischen der ersten Nut-Außenflanke und der ersten Vorsprung-Außenflanke maximal 10% der Pressung zwischen den beiden Bauteilen bei Raumtemperatur entspricht. Besonders vorteilhaft ist es hierbei, wenn mittels der Montagetemperatur bei entsprechender Auslegung der Durchmesser von Befestigungsvorsprung und Ringnut die bei Raumtemperatur vorhandene Überschneidung im Wesentlichen aufgehoben wird.

Sollte bei der Montagetemperatur ein Spiel zwischen der ersten Nut-Außenflanke und der ersten Vorsprung-Außenflanke entstehen, so ist demgegenüber zu beachten, dass jedoch keine nennenswerte Überschneidung auf der radial innen liegenden Seite entsteht. Entsprechend darf die Pressung zwischen der ersten Nut-Innenflanke und der ersten Vorsprung-Innenflanke in diesem Fall maximal 10% der Pressung betragen, welche bei Raumtemperatur zwischen der ersten Nut-Außenflanke und der ersten Vorsprung-Außenflanke vorhanden ist. Vorteilhaft ist es in jedem Fall, wenn auch bei der Montagetemperatur ein Spiel zwischen der ersten Nut-Innenflanke und der ersten Vorsprung-Innenflanke verbleibt.

In einer vorteilhaften Gestaltung des Rotorbauteils weist dieses einen Abdeckabschnitt auf, mittels dem die Schaufelhaltenuten bzw. die in den Schaufelhaltenuten befestigten Schaufelfüße von Laufschaufeln zumindest abschnittsweise abgedeckt werden können. Hierzu ist es notwendig, dass sich der Abdeckabschnitt in Umfangsrichtung und radial erstreckt. Angeordnet ist dabei der Abdeckabschnitt radial außerhalb der ersten Ringsegmentnut. Dabei ist weiterhin vorgesehen, dass der Abdeckabschnitt mit einer Stützfläche axial an einer Stirnfläche der ersten Rotorscheibe im Bereich zwischen den Schaufelhaltenuten anliegt.

In besonders vorteilhafter Weise kann vorgesehen sein, dass das Rotorbauteil axial gegenüberliegend beidseitig jeweils einen Abdeckabschnitt aufweist.

Zumindest ist es weiterhin vorteilhaft, wenn die Stützfläche unter Pressung bei elastischer Verformung des Abdeckabschnitt an der Stirnfläche anliegt. Somit kann gewährleistet werden, dass im Betrieb der Strömungsmaschine vom Stillstand bis zur Nenn-Drehzahl bei Betriebstemperatur in jedem Fall die Anlage der Stützfläche an der Stirnfläche gegeben ist.

Zur Erzielung der vorteilhaften Pressung zwischen Stützfläche und Stirnfläche bei Vermeidung erhöhter Montagekräfte kann vorteilhaft vorgesehen sein, dass das Rotorbauteil auf eine Montagetemperatur zwischen 100 °C und 200 °C erhitzt wird, womit eine Verformung des Rotorbauteils und insbesondere des Abdeckabschnitts einhergeht, sodass bei bestimmungsgemäßer Lage des Rotorbauteils im Bereich der Ringnut relativ zum Befestigungsvorsprung die Pressung zwischen der Stützfläche und der Stirnfläche maximal 10% der Pressung bei Raumtemperatur entspricht. Dieser Zustand mit der Verformung insbesondere des Abdeckabschnitts in axialer Richtung im Bereich der Stützfläche wird einerseits durch die Gestaltung des Rotorbauteils, mit dem sich am axialen Ende angeordneten Abdeckabschnitt, begünstigt. Weiterhin wirkt eine Gestaltung mit einer geringeren Materialstärke im mittleren Bereich zwischen den beiden Ringnut vorteilhaft hinsichtlich der gewünschten Verformung. Andererseits kann durch die gezielte Temperaturerhöhung vorzugsweise im Bereich der ersten Ringnut der gewünschte Effekt begünstigt werden.

Die entsprechende Gestaltung des Rotorbauteils, insbesondere die Festlegung der Durchmesser der ersten Ringnut und der zweiten Ringnut sowie der Überschneidung zwischen der Stützfläche und der Stirnfläche unter Berücksichtigung der möglichen Montagetemperatur des Rotorbauteils wird einerseits eine Montage ohne allzu großen Kraftaufwand ermöglicht als auch eine sichere Lage des Rotorbauteils zwischen den Rotorscheiben im Betrieb gewährleistet.

Weiterhin ist es vorteilhaft, wenn bei der Montage des Rotorbauteils an der ersten Rotorscheibe ein freier erster Dehnungsabstand zwischen einer ersten Vorsprung-Stirnfläche des ersten Befestigungsvorsprungs und dem ersten Nutgrund der ersten Ringnut eingehalten wird. Der erste Dehnungsabstand beträgt hierbei zumindest 0,5 mm. Demgegenüber kann es von Nachteil sein, wenn der erste Dehnungsabstand mehr als 5 mm beträgt. Besonders vorteilhaft ist insbesondere ein erster Dehnungsabstand von zumindest 1 mm und maximal 2,5 mm.

Gleichfalls kann vorgesehen sein, dass ein zweiter Dehnungsabstand zwischen einer zweiten Vorsprung-Stirnfläche des zweiten Befestigungsvorsprungs und dem zweiten Nutgrund der zweiten Ringnut vorhanden ist. Hierbei sollte der zweite Dehnungsabstand maximal dem 0,-2-fachen des ersten Dehnungsabstands entsprechen.

Die neuartige Gestaltung des Rotorbauteils hinsichtlich dessen Befestigung zwischen den beiden benachbarten Rotorscheiben führt zu einem neuen Verfahren zur Montage des Rotors.

Einmal ist die erste Rotorscheibe bereitzustellen. Vorteilhaft ist es hierbei, wenn die erste Rotorscheibe horizontal gelagert wird mit vertikal ausgerichteter Rotorachse.

Dabei bzw. im Folgenden muss das Rotorbauteil auf eine Montagetemperatur von zumindest 100 °C erhitzt werden. Hierbei sollte eine Temperatur von 200 °C nicht überschritten werden.

Nunmehr gilt es das Rotorbauteil an der ersten Rotorscheibe anzubringen. Hierzu ist das Rotorbauteil so auf die erste Rotorscheibe aufzulegen, dass sich die erste Ringnut über dem ersten Befestigungsvorsprung befindet. Somit kann das Rotorbauteil auf die erste Rotorscheibe aufgepresst werden, bis eine Anlage einer Stützfläche an einer Stirnfläche der Rotorscheibe erfolgt.

Durch ein weiteres Aufschieben des Rotorbauteils auf die erste Rotorscheibe mit einer elastischen Verformung des Rotorbauteils wird die Soll-Lage des Rotorbauteils relativ zur Rotorscheibe erreicht, wobei die Soll-Lage durch einen vor definierten ersten Dehnungsabstand zwischen einer ersten Vorsprung-Stirnfläche des ersten Befestigungsvorsprungs und dem ersten Nutgrund der ersten Ringnut definiert ist.

Nunmehr kann das Rotorbauteil abkühlen, wobei währenddessen das Rotorbauteil in der Lage relativ zur ersten Rotorscheibe gehalten werden muss.

Abschließend kann die zweite Rotorscheibe zugleich auf die erste Rotorscheibe sowie das Rotorbauteil aufgelegt bzw. aufgepresst werden. Dabei erfolgt der Eingriff des zweiten Befestigungsvorsprungs in die zweite Ringnut.

In den nachfolgenden Figuren wird eine beispielhafte Ausführungsform für einen erfindungsgemäßen Rotor skizziert. Es zeigen:
- Fig. 1: schematisch im Schnitt das Rotorbauteil zwischen zwei Rotorscheiben;
- Fig. 2: im Detail die Presspassung zwischen dem ersten Befestigungsvorsprung und der ersten Ringnut;
- Fig. 3: im Detail das Spiel zwischen dem zweiten Befestigungsvorsprung und der zweiten Ringnut;
- Figuren 4-7: die Verschiebung des Rotorbauteils relativ zu den Rotorscheiben beim Hochfahren der Gasturbine;
- Figuren 8-11: die Montage des Rotorbauteils an der ersten Rotorscheibe.

In der Fig. 1 wird schematisch in einer Schnittdarstellung der Einbau des Rotorbauteils 21 zwischen den Rotorscheiben 01 und 11 skizziert. Die Rotorscheiben 01, 11 weisen hierbei jeweils am Außenumfang verteilt die jeweilige Rotorscheibe 01, 11 axialdurchdringende Schaufelhaltenuten 02,12 auf. Die Schaufelhaltenuten 02, 12 sind zur Aufnahme von Laufschaufeln bestimmt. Die jeweiligen Rotorscheiben 01, 11 besitzen wiederum jeweils einen um die Rotorachse 10 umlaufenden Befestigungsvorsprung 04, 14 auf. Wie zu erkennen ist, erstrecken sich die Befestigungsvorsprünge 04, 14 axial jeweils zur gegenüberliegenden Rotorscheibe. Dass sich zwischen den beiden Rotorscheiben 01, 11 befindende Rotorbauteil 21 deckt den Zwischenraum zwischen den Rotorscheiben 01, 11 ab. Zur Befestigung weist das Rotorbauteil 21 an den axialen gegenüberliegenden Seiten jeweils eine Ringnut 24, 34 auf, in die 24, 34 der jeweilige Befestigungsvorsprung 04, 24 eingreift. Weiterhin zu erkennen ist an einem axialen Ende des Rotorbauteils 21 der Abdeckabschnitt 22, welcher 22 sich in Umfangsrichtung sowie radial erstreckt. Dieser 22 deckt hierbei die Schaufelhaltenuten 02 in der ersten Rotorscheibe ab.

In der Fig. 2 wird nunmehr im Detail die Presspassung zwischen dem ersten Befestigungsvorsprung 04 und der ersten Ringnut 24 skizziert. Zur besseren Erkennbarkeit ist hierzu das Rotorbauteil 21 axial versetzt dargestellt. Die erste Rotorscheibe weist am ersten Befestigungsvorsprung 04 auf der radial außenliegenden Seite eine erste Vorsprung-Außenflanke 05 auf. Auf der radial gegenüberliegenden Seite befindet sich die erste Vorsprung-Innenflanke 06. Am freien Ende des ersten Befestigungsvorsprung 04 befindet sich die erste Vorsprung-Stirnfläche 07. Analog hierzu weist das Rotorbauteil 21 an der ersten Ringnut 24 auf der radial außenliegenden Seite eine erste Nut-Außenflanke 25 und auf der radial innenliegenden Seite eine erste Nut-Innenflanke 26 auf. Gegenüberliegend zur ersten Vorsprung-Stirnfläche 07 befindet sich an der Ringnut 24 der erste Nutgrund 27. Im Ruhezustand des Rotors bei Raumtemperatur, bzw. nach der Montage des Rotors, ist eine Presspassung zwischen der ersten Vorsprung-Außenflanke 05 und der ersten Nut-Außenflanke 25 vorhanden. Diese ergibt sich aufgrund einer geometrischen Überschneidung 08 zwischen den beiden entsprechenden Bauteilen 01, 21. Auf der radial gegenüberliegenden inneren Seite ist hingegen ein Spiel 28 zwischen der ersten Vorsprung-Innenflanke und der ersten Nut-Innenflanke vorhanden.

In der Fig. 3 wird im Detail der Zusammenbau zwischen der zweiten Rotorscheibe 11 und dem Rotorbauteil 21 skizziert, wobei analog zur Fig. 2 das Rotorbauteil 21 versetzt dargestellt ist. Zu erkennen ist wiederum die zweite Rotorscheibe 11 mit ansatzweise der Schaufelhaltenut 12 sowie dem zweiten Befestigungsvorsprung 14.dieser 14 weist auf der radial außenliegenden Seite die zweite Vorsprung-Außenflanke 15 sowie radial gegenüberliegend die zweite Vorsprung-Innenflanke 16 und stirnseitig die zweite Vorsprung Stirnfläche 17 auf. Hierzu befindet sich am Rotorbauteil 21 an der zweiten Ringnut 34 auf der radial außen liegenden Seite die zweite Nut-Außenflanke 35 sowie gegenüberliegend die zweite Nut-Innenflanke 36 und gegenüberliegend zur zweiten Vorsprung-Stirnfläche 17 der zweite Nutgrund 27. Zu erkennen ist hierbei das im Ruhezustand, bzw. nach der Montage zwischen dem zweiten Befestigungsvorsprung 14 und der zweiten Ringnut 34 sowohl auf der radial außen liegenden Seite als auch auf der radial innenliegenden Seite ein Spiel 09, 29 vorhanden ist.

In der nachfolgenden Figurenfolge 4 bis 7 wird der Zustand des Rotorbauteils 21 in der Montage an den beiden Befestigungsvorsprüngen 04, 14 beim Hochfahren der Gasturbine mit einer Erhöhung der Drehzahl auf die Nenndrehzahl ωN und einer Erhöhung der Temperatur auf die Betriebstemperatur TN skizziert.

In der Fig. 4 wird der Zustand nach der Montage bzw. im Ruhezustand wie zuvor beschrieben skizziert. An der ersten Rotorscheibe 01 liegt auf der radial außen liegenden Seite die Presspassung aufgrund der Überschneidung 08 vor, während demgegenüber auf der radial innenliegenden Seite das Spiel 28 vorhanden ist. Ebenso gibt es ein freies Spiel 09, 29 auf beiden Seiten des zweiten Befestigungsvorsprungs 14.

Die Fig. 5 zeigt nunmehr den ersten Übergangszustand beim Hochfahren der Gasturbine. Wird nunmehr der Rotor in Bewegung versetzt wird eine ersten Drehzahl ω1 erreicht, welche ω1 noch deutlich unter der Nenndrehzahl ωN liegt, wobei die Bauteiltemperaturen T01,11,21 der Rotorscheiben 01, 14 sowie des Rotorbauteils sich geringfügig erhöht sein können, jedoch noch weit von der Betriebstemperatur TN entfernt sind. Wesentlich ist, dass im ersten Übergangszustand nunmehr eine Anlage der zweiten Nut-Innenflanke 36 an der zweiten Vorsprung-Innenflanke 16 stattfindet. Je nach Temperatur T01,11,21 der Bauteile 01, 11, 21 und vorhandenem Spiel 29 im Ruhezustand erfolgt die Anlage bei unterschiedlichen Drehzahlen, wobei das Spiel 29 vorzugsweise auf einen Wert festgelegt wird, der zu einer Anlage bei der ungefähr 0,3-fachen Nenndrehzahl ωN führt.

Mit Steigerung der Drehzahl und zunehmenden Temperaturen der Bauteile erhöht sich die Pressung zwischen dem zweiten Befestigungsvorsprung 14 und dem Rotorbauteil 21 an der radial innenliegenden Seite, wobei demgegenüber die Pressung zwischen dem ersten Befestigungsvorsprung 04 und dem Rotorbauteil 21 an der radial außen liegenden Seite abnimmt. Beim zweiten Übergangszustand, der in Fig. 6 skizziert wird, entsteht nunmehr ein Spiel auf der radial außen liegenden Seite zwischen dem ersten Befestigungsvorsprung 04 und dem Rotorbauteil 21. D.h., dass zwischen der ersten Vorsprung-Außenflanke 05 sowie der ersten Nut-Außenflanke 25 ein Freiraum vorhanden ist. In diesem Zustand liegt die zweite Drehzahl ω2 zwischen der ersten Drehzahl ω1 im ersten Übergangszustand und der Nenndrehzahl ωN, wobei die zweite Drehzahl ω2 ungefähr der 0,6-fachen Nenndrehzahl ωN entsprechend kann. Aufgrund der geringeren Masse des Rotorbauteils 21 relativ zu den Rotorscheiben 01, 11 heizt sich dieses beim Hochfahren der Gasturbine schneller auf. Entsprechend ist die Bauteiltemperatur T01,11 der Rotorscheiben 01, 11 deutlich geringer als die Bauteiltemperatur T21 des Rotorbauteils, welche T21 sich allmählich der Betriebstemperatur TN annähert.

Fig. 7 zeigt in Zustand, wenn die Nenndrehzahl ωN sowie die Betriebstemperatur TN erreicht ist. Ausgehend vom zweiten Übergangszustand mit Steigerung der Drehzahl erfolgt eine Anlage der ersten Vorsprung-Innenflanke 06 des ersten Befestigungsvorsprungs 04 an der ersten Nut-Innenflanke 26 der ersten Ringnut 24.

In der nachfolgenden Figuren 8 bis 11 wird die Montage des Rotorbauteils 21 an der ersten Rotorscheibe 01 schematisch dargestellt. Anzumerken ist an dieser Stelle, dass zur vorteilhaften Montage die Rotorscheibe 01 senkrecht und nicht wie hier dargestellte waagerecht) ausgerichtet wird, und sich dementsprechend das Rotorbauteil 21 oberhalb der Rotorscheibe 0 1 befindet. Wie zuvor beschrieben ist vorgesehen, dass eine Überschneidung 08 zwischen der ersten Vorsprung-Außenflanke 0 5 des ersten Befestigungsvorsprungs 04 und der ersten Nut-Außenflanke 25 der ersten Ringnut 24 vorhanden ist, so dass eine Presspassung entsteht. Weiterhin ist vorgesehen, dass der Abdeckabschnitt 22 mit einer Stützfläche 23 unter Pressung an einer Stirnfläche 03 der Rotorscheibe 01 anliegt. Dies erfordert zur vorteilhaften Montage eine Aufheizung des Rotorbauteils 21.

Hierzu zeigt die Fig. 8 den Zustand der Rotorscheibe 01 sowie des sich darüber befindlichen Rotorbauteils 21, wobei das Rotorbauteil 21 zuvor auf eine Temperatur zwischen 100 °C und 200 °C erhitzt wurde. Hierbei wird einerseits erreicht, dass sich der Durchmesser der ersten Nut-Außenflanke 25 zumindest annähernd auf den Durchmesser der ersten Vorsprung-Außenflanke 05 vergrößert, womit ein Aufschieben des Rotorbauteils 21 auf den ersten Befestigungsvorsprung 04 ohne übermäßig große Kräfte ermöglicht wird.

Jedoch wird durch die besondere Formgebung des Rotorbauteils 21 bei der Erhitzung ein weiterer Effekt erzielt. Dieses ist die Verformung des Rotorbauteils 21 dahingehend, dass sich der Abdeckabschnitt 22 von der ersten Rotorscheibe 01 wegweisend verformt. Entsprechend vergrößert sich der Abstand zwischen der Stirnfläche 03 sowie der Stützfläche 23 im Gegensatz zum Zustand bei Raumtemperatur.

Hierzu skizziert die Fig. 9 die Lage des Rotorbauteils 21 an der Rotorscheibe 01, nachdem das Rotorbauteil 21 bis zur Anlage der Stützfläche 23 an der Stirnfläche 03 erfolgt ist. Dabei verbleibt ein vergrößerter Dehnungsabstand 33' zwischen der ersten Vorsprung-Stirnfläche 07 und dem ersten Nutgrund 27.

Nachfolgend erfolgt ein weiteres Aufpressen des Rotorbauteils 21 auf den ersten Befestigungsvorsprung 04 der ersten Rotorscheibe 01 bis der zuvor definierte Dehnungsabstand 33 erreicht ist - siehe Fig. 10. Dabei verformt sich weiterhin der Abdeckabschnitt 22, wobei eine anfängliche Pressung zwischen der Stützfläche 23 und der Stirnfläche 03 entsteht.

In der Fig. 11 wird nunmehr der Zustand dargestellt, wenn sich ausgehend von der Soll-Lage, wie in Fig. 10 dargestellt, das Rotorbauteil 21 wieder abkühlt. Dabei ist darauf zu achten, dass der Dehnungsabstand 33 konstant gehalten wird. Die temperaturbedingte Verformung des Abdeckabschnitts 22 verbleibt nunmehr als geometrisch bedingte Verformung mit einer Pressung zwischen der Stützfläche 23 und der Stirnfläche 03. In Fig. 11 wird der theoretische Zustand mit eine Überschneidung 13 zwischen dem Rotorbauteil 21 und der Rotorscheibe 01 skizziert.
- 01: erste Rotorscheibe
- 02: erste Schaufelhaltenut
- 03: Stirnfläche
- 04: erster Befestigungsvorsprung
- 05: erste Vorsprung-Außenflanke
- 06: erste Vorsprung-Innenflanke
- 07: erste Vorsprung-Stirnfläche
- 08: Überschneidung
- 09: Spiel
- 10: Rotorachse
- 11: zweite Rotorscheibe
- 12: zweite Schaufelhaltenut
- 13: Überschneidung
- 14: zweiter Befestigungsvorsprung
- 15: zweite Vorsprung-Außenflanke
- 16: zweite Vorsprung-Innenflanke
- 17: zweite Vorsprung-Stirnfläche
- 21: Rotorbauteil
- 22: Abdeckabschnitt
- 23: Stützfläche
- 24: erste Ringnut
- 25: erste Nut-Außenflanke
- 26: erste Nut-Innenflanke
- 27: erster Nutgrund
- 28: Spiel
- 29: Spiel
- 33: Dehnungsabstand
- 34: zweite Ringnut
- 35: zweite Nut-Außenflanke
- 36: zweite Nut-Innenflanke
- 37: zweiter Nutgrund

## Patentansprüche

1. Rotor einer Gasturbine, mit einer ersten Rotorscheibe (01), welche (01)am Außenumfang verteilt eine Mehrzahl die Rotorscheibe (01) axial durchdringender erste Schaufelhaltenuten (02) und einen auf der zur Rotorachse weisenden Seite unterhalb der ersten Schaufelhaltenuten (02) angeordneten umlaufenden sich axial erstreckenden ersten Befestigungsvorsprung (04) aufweist, und mit einer zweiten Rotorscheibe (11), welche (11) mit der ersten Rotorscheibe (01) fest verbunden ist und am Außenumfang verteilt eine Mehrzahl die Rotorscheibe (11) axial durchdringender zweite Schaufelhaltenuten (12) und einen auf der zur Rotorachse weisenden Seite unterhalb der zweiten Schaufelhaltenuten (12) angeordneten umlaufenden sich axial erstreckenden zweiten Befestigungsvorsprung (14) aufweist, und
mit einem ringförmigen umlaufenden Rotorbauteil (21), welches (21) auf einer Seite eine umlaufende sich axial öffnende erste Ringnut (24) und auf der gegenüberliegenden Seite eine umlaufende sich axial öffnende zweite Ringnut (34) aufweist, wobei der erste Befestigungsvorsprung (04) in die erste Ringnut (24) und der zweite Befestigungsvorsprung (14) in die zweite Ringnut (34) eingreift,
**dadurch gekennzeichnet,**
**dass** im Stillstand
- eine erste Nut-Außenflanke (25) der ersten Ringnut (24) an einer ersten Vorsprung-Außenflanke (05) des ersten Befestigungsvorsprungs (04) unter Pressung anliegt und
- zwischen einer ersten Nut-Innenflanke (26) der ersten Ringnut (24) und einer ersten Vorsprung-Innenflanke (06) des ersten Befestigungsvorsprungs (04) ein Spiel vorhanden ist.

2. Rotor nach Anspruch 1,
**dadurch gekennzeichnet,**
**dass** im Stillstand weiterhin
- zwischen einer zweiten Nut-Außenflanke (35) der zweiten Ringnut (34) und einer zweiten Vorsprung-Außenflanke (15) des zweiten Befestigungsvorsprungs (14) ein Spiel vorhanden ist und
- zwischen einer zweiten Nut-Innenflanke (36) der zweiten Ringnut (34) und einer zweiten Vorsprung-Innenflanke (16) des zweiten Befestigungsvorsprungs (14) ein Spiel vorhanden ist.

3. Rotor nach Anspruch 2,
**dadurch gekennzeichnet,**
**dass** in einem ersten Übergangszustand bei einer ersten Drehzahl geringer als die bestimmungsgemäße Nenn-Drehzahl, insbesondere mit einer ersten Drehzahl zwischen der 0,2-fachen und der 0,6-fachen Nenn-Drehzahl,
- die erste Nut-Außenflanke (25) an der erste Vorsprung-Außenflanke (05) anliegt und
- zwischen der ersten Nut-Innenflanke (26) und der ersten Vorsprung-Innenflanke (06) ein Spiel vorhanden ist und
- zwischen der zweiten Nut-Außenflanke (35) und der zweiten Vorsprung-Außenflanke (15) ein Spiel vorhanden ist und
- die zweite Nut-Innenflanke (36) an der zweiten Vorsprung-Innenflanke (16) anliegt.

4. Rotor nach Anspruch 3,
**dadurch gekennzeichnet,**
**dass** in einem zweiten Übergangszustand bei einer zweiten Drehzahl größer als die erste Drehzahl und geringer als die bestimmungsgemäße Nenn-Drehzahl, insbesondere mit einer zweiten Drehzahl von mindestens der 0,8-fachen Nenn-Drehzahl,
- zwischen der ersten Nut-Außenflanke (25) und der ersten Vorsprung-Außenflanke (05) ein Spiel vorhanden ist und
- zwischen der ersten Nut-Innenflanke (26) und der ersten Vorsprung-Innenflanke (06) ein Spiel vorhanden ist und
- zwischen der zweiten Nut-Außenflanke (35) und der zweiten Vorsprung-Außenflanke (15) ein Spiel vorhanden ist und
- die zweite Nut-Innenflanke (36) an der zweiten Vorsprung-Innenflanke (16) unter Pressung anliegt.

5. Rotor nach einem der Ansprüche 1 oder 4,
**dadurch gekennzeichnet,**
**dass** bei der bestimmungsgemäßen Nenn-Drehzahl
- zwischen der ersten Nut-Außenflanke (25) und der ersten Vorsprung-Außenflanke (05) ein Spiel vorhanden ist und
- die erste Nut-Innenflanke (26) an der ersten Vorsprung-Innenflanke (06) unter Pressung anliegt und
- zwischen der zweiten Nut-Außenflanke (35) und der zweiten Vorsprung-Außenflanke (15) ein Spiel vorhanden ist und
- die zweite Nut-Innenflanke (36) an der zweiten Vorsprung-Innenflanke (16) unter Pressung anliegt.

6. Rotor nach einem der Ansprüche 1 oder 5,
**dadurch gekennzeichnet,**
**dass** bei einer Montagetemperatur des Rotorbauteils (21) von zumindest 100°C und maximal 200°C
- die Pressung zwischen der ersten Nut-Außenflanke (25) und der ersten Vorsprung-Außenflanke (05) maximal 10% der Pressung bei Raumtemperatur entspricht und
- die Pressung zwischen der ersten Nut-Innenflanke (26) und der ersten Vorsprung-Innenflanke (06)) maximal 10% der Pressung zwischen der ersten Nut-Außenflanke (25) und der ersten Vorsprung-Außenflanke (05) bei Raumtemperatur entspricht, insbesondere ein Spiel zwischen die ersten Nut-Innenflanke (26) und der ersten Vorsprung-Innenflanke (06) vorhanden ist.

7. Rotor nach einer der Ansprüche 1 bis 6,
**dadurch gekennzeichnet,**
**dass** das Rotorbauteil (21) einen sich in Umfangsrichtung und radial erstreckenden Abdeckabschnitt (22) aufweist, welcher (22) zumindest abschnittsweise die ersten Schaufelhaltenuten (02) abdeckt und mit einer Stützfläche (23) an einer Stirnfläche (03) der ersten Rotorscheibe im Bereich zwischen den Schaufelhaltenuten (02) anliegt.

8. Rotor nach Anspruch 7,
**dadurch gekennzeichnet,**
**dass** die Stützfläche (23) unter Pressung bei elastischer Verformung des Abdeckabschnitts (22) an der Stirnfläche (03) anliegt.

9. Rotor nach Anspruch 8,
**dadurch gekennzeichnet,**
**dass** bei einer Montagetemperatur des Rotorbauteils (21) von zumindest 100°C und maximal 200°C die Pressung der Stützfläche (23) auf die Stirnfläche (03) maximal 10% der Pressung bei Raumtemperatur entspricht.

10. Rotor nach einem der Ansprüche 1 bis 9,
**dadurch gekennzeichnet,**
**dass** nach der Montage des Rotors zumindest vor einer Aufheizung des Rotors zwischen einer ersten Vorsprung-Stirnfläche (07) des ersten Befestigungsvorsprungs (04) und dem ersten Nutgrund (27) der ersten Ringnut (24) ein freier erster Dehnungsabstand vorhanden ist, wobei der erste Dehnungsabstand zumindest 0,5 mm und maximal 5 mm, insbesondere zumindest 1 mm und maximal 2,5 mm beträgt.

11. Rotor nach Anspruch 10,
**dadurch gekennzeichnet,**
**dass** zwischen einer zweiten Vorsprung-Stirnfläche (17) des zweiten Befestigungsvorsprungs (14) und dem zweiten Nutgrund (37) der zweiten Ringnut (34) ein freier zweiter Dehnungsabstand oder eine Anlage vorhanden ist, wobei der zweite Dehnungsabstand maximal dem 0,2-fachen des ersten Dehnungsabstands entspricht.

12. Verfahren zur Montage eines Rotor nach einer der vorhergehenden Ansprüche mit
- Bereitstellung der ersten Rotorscheibe (01);
- Aufheizen des Rotorbauteils (21) auf eine Montagetemperatur von zumindest 100°C und maximal 200°C;
- Auflegen und/oder Aufpressen des Rotorbauteils (21) auf die erste Rotorscheibe (01) mit einer Anlage der Stützfläche (23) and der Stirnfläche (03);
- weiteres Aufschieben des Rotorbauteils (21) auf die erste Rotorscheibe (01) bis ein vordefinierter Dehnungsabstand zwischen einer ersten Vorsprung-Stirnfläche (07) des ersten Befestigungsvorsprungs (04) und dem ersten Nutgrund (27) der ersten Ringnut (24) erreicht ist;
- Abkühlen des Rotorbauteils (21) und dabei Zusammenhalten der ersten Rotorscheibe (01) und des Rotorbauteils (21);
- Auflegen und/oder Aufpressen der der zweiten Rotorscheibe (11) auf zugleich die erste Rotorscheibe (01) und das Rotorbauteil (21).

## Claims

1. Rotor of a gas turbine,
having a first rotor disk (01) which (01) has, distributed on the outer circumference, a plurality of first blade retention grooves (02) penetrating the rotor disk (01) axially and has an encircling, axially extending first fastening projection (04) arranged, on the side pointing toward the rotor axis, below the first blade retention grooves (02), and
having a second rotor disk (11) which (11) is fixedly connected to the first rotor disk (01) and has, distributed on the outer circumference, a plurality of second blade retention grooves (12) penetrating the rotor disk (11) axially and has an encircling, axially extending second fastening projection (14) arranged, on the side pointing toward the rotor axis, below the second blade retention grooves (12), and
having a ring-shaped encircling rotor component (21) which (21) has, on one side, an encircling, axially opening first annular groove (24) and, on the opposite side, an encircling, axially opening second annular groove (34), wherein the first fastening projection (04) engages into the first annular groove (24) and the second fastening projection (14) engages into the second annular groove (34),
**characterized**
**in that**, in a standstill state,
- a first groove outer flank (25) of the first annular groove (24) bears under contact pressure against a first projection outer flank (05) of the first fastening projection (04), and
- a clearance is present between a first groove inner flank (26) of the first annular groove (24) and a first projection inner flank (06) of the first fastening projection (04).

2. Rotor according to Claim 1,
**characterized**
**in that**, in a standstill state, furthermore,
- a clearance is present between a second groove outer flank (35) of the second annular groove (34) and a second projection outer flank (15) of the second fastening projection (14), and
- a clearance is present between a second groove inner flank (36) of the second annular groove (34) and a second projection inner flank (16) of the second fastening projection (14).

3. Rotor according to Claim 2,
**characterized**
**in that**, in a first transition state in the presence of a first rotational speed lower than the intended nominal rotational speed, in particular with a first rotational speed between 0.2 times and 0.6 times the nominal rotational speed,
- the first groove outer flank (25) bears against the first projection outer flank (05), and
- a clearance is present between the first groove inner flank (26) and the first projection inner flank (06), and
- a clearance is present between the second groove outer flank (35) and the second projection outer flank (15), and
- the second groove inner flank (36) bears against the second projection inner flank (16).

4. Rotor according to Claim 3,
**characterized**
**in that**, in a second transition state in the presence of a second rotational speed higher than the first rotational speed and lower than the intended nominal rotational speed, in particular with a second rotational speed of at least 0.8 times the nominal rotational speed,
- a clearance is present between the first groove outer flank (25) and the first projection outer flank (05), and
- a clearance is present between the first groove inner flank (26) and the first projection inner flank (06), and
- a clearance is present between the second groove outer flank (35) and the second projection outer flank (15), and
- the second groove inner flank (36) bears under contact pressure against the second projection inner flank (16).

5. Rotor according to either of Claims 1 and 4,
**characterized**
**in that**, in the presence of the intended nominal rotational speed,
- a clearance is present between the first groove outer flank (25) and the first projection outer flank (05), and
- the first groove inner flank (26) bears under contact pressure against the first projection inner flank (06), and
- a clearance is present between the second groove outer flank (35) and the second projection outer flank (15), and
- the second groove inner flank (36) bears under contact pressure against the second projection inner flank (16).

6. Rotor according to either of Claims 1 and 5,
**characterized**
**in that**, in the presence of an installation temperature of the rotor component (21) of at least 100°C and at most 200°C,
- the contact pressure between the first groove outer flank (25) and the first projection outer flank (05) corresponds to at most 10% of the contact pressure at room temperature, and
- the contact pressure between the first groove inner flank (26) and the first projection inner flank (06) corresponds to at most 10% of the contact pressure between the first groove outer flank (25) and the first projection outer flank (05) at room temperature, and, in particular, a clearance is present between the first groove inner flank (26) and the first projection inner flank (06).

7. Rotor according to any of Claims 1 to 6,
**characterized**
**in that** the rotor component (21) has a covering portion (22) extending in a circumferential direction and radially, which (22) covers the first blade retention grooves (02) at least in sections and bears with a support surface (23) against an end surface (03) of the first rotor disk in the region between the blade retention grooves (02).

8. Rotor according to Claim 7,
**characterized**
**in that** the support surface (23) bears under contact pressure, with elastic deformation of the covering portion (22), against the end surface (03).

9. Rotor according to Claim 8,
**characterized**
**in that**, in the presence of an installation temperature of the rotor component (21) of at least 100°C and at most 200°C, the contact pressure of the support surface (23) against the end surface (03) corresponds to at most 10% of the contact pressure at room temperature.

10. Rotor according to any of Claims 1 to 9,
**characterized**
**in that**, after the installation of the rotor, at least prior to a heating-up of the rotor, a free first expansion spacing is present between a first projection end surface (07) of the first fastening projection (04) and the first groove base (27) of the first annular groove (24), wherein the first expansion spacing amounts to at least 0.5 mm and at most 5 mm, in particular at least 1 mm and at most 2.5 mm.

11. Rotor according to Claim 10,
**characterized**
**in that** a free second expansion spacing or contact is present between a second projection end surface (17) of the second fastening projection (14) and the second groove base (37) of the second annular groove (34), wherein the second expansion spacing corresponds to at most 0.2 times the first expansion spacing.

12. Method for installing a rotor according to any of the preceding claims, comprising:
- providing the first rotor disk (01);
- heating up the rotor component (21) to an installation temperature of at least 100°C and at most 200°C;
- placing and/or pressing the rotor component (21) onto the first rotor disk (01) with contact of the support surface (23) against the end surface (03);
- pushing the rotor component (21) further onto the first rotor disk (01) until a predefined expansion spacing between a first projection end surface (07) of the first fastening projection (04) and the first groove base (27) of the first annular groove (24) is attained;
- cooling the rotor component (21) and, in the process, holding the first rotor disk (01) and the rotor component (21) together;
- placing and/or pressing the second rotor disk (11) onto simultaneously the first rotor disk (01) and the rotor component (21).

## Revendications

1. Rotor d'une turbine à gaz,
comprenant un premier disque (01) de rotor, qui (01) a, réparties sur le pourtour extérieur, une pluralité de premières encoches (02) de maintien d'aube traversant axialement le disque (01) du rotor et une première saillie (04) de fixation s'étendant axialement en faisant le tour, disposée du côté tourné vers l'axe du rotor en-dessous des premières encoches (02) de maintien d'aube, et comprenant un deuxième disque (11) de rotor, qui (11) est relié fixement au premier disque (01) du rotor et qui a, réparties sur le pourtour extérieur, une pluralité de deuxièmes encoches (12) de maintien d'aube traversant axialement le disque (11) du rotor et une deuxième saille (14) de fixation s'étendant axialement en faisant le tour, disposée du côté tourné vers l'axe du rotor en-dessous des deuxièmes encoches (12) de maintien d'aube, et
comprenant une pièce (21) de rotor faisant le tour annulairement, qui (21) a d'un côté une première encoche (24) annulaire faisant le tour s'ouvrant axialement et, du côté opposé, une deuxième encoche (34) annulaire faisant le tour s'ouvrant axialement, dans lequel la première saillie (04) de fixation pénètre dans la première encoche (24) annulaire et la deuxième saillie (14) de fixation pénètre dans la deuxième encoche (34) annulaire, **caractérisé**
**en ce qu'**à l'arrêt,
- un premier flanc (25) extérieur d'encoche de la première encoche (24) annulaire s'applique avec pression à un premier flanc (05) extérieur de saillie de la première saillie (04) de fixation, et
- il y a un jeu entre un premier flanc (26) intérieur d'encoche de la première encoche (24) annulaire et un premier flanc (06) intérieur de saillie de la première saillie (04) de fixation.

2. Rotor suivant la revendication 1,
**caractérisé**
**en ce qu'**à l'arrêt en outre
- il y a un jeu entre un deuxième flanc (35) extérieur d'encoche de la deuxième encoche (34) annulaire et un deuxième flanc (15) extérieur de saillie de la deuxième saillie (14) de fixation, et
- il y a un jeu entre un deuxième flanc (36) intérieur d'encoche de la deuxième encoche (34) annulaire et un deuxième flanc (16) intérieur de saillie de la deuxième saillie (14) de fixation.

3. Rotor suivant la revendication 2,
**caractérisé**
**en ce que**, dans un premier état transitoire, à une première vitesse de rotation plus petite que la vitesse de rotation nominale conforme aux prescriptions, en particulier à une première vitesse de rotation comprise entre 0,2 fois et 0,6 fois la vitesse de rotation nominale,
- le premier flanc (25) extérieur d'encoche s'applique au premier flanc (05) extérieur de saillie, et
- il y a un jeu entre le premier flanc (26) intérieur d'encoche et le premier flanc (06) intérieur de saillie, et
- il y au jeu entre le deuxième flanc (35) extérieur d'encoche et le deuxième flanc (15) extérieur de saillie, et
- le deuxième flanc (36) intérieur d'encoche s'applique au deuxième flanc (16) intérieur de saillie.

4. Rotor suivant la revendication 3,
**caractérisé**
**en ce que**, dans un deuxième état transitoire, à une deuxième vitesse de rotation plus grande que la première vitesse de rotation est plus petite que la vitesse de rotation nominale conforme aux prescriptions, en particulier à une deuxième vitesse de rotation de moins de 0,8 fois la vitesse de rotation nominale,
- il y a un jeu entre le premier flanc (25) extérieur d'extérieur d'encoche et le premier flanc (05) extérieur de saillie, et
- il y a un jeu entre le premier flanc (26) intérieur d'encoche et le premier flanc (06) intérieur de saillie, et
- il y a un jeu entre le deuxième flanc (35) extérieur d'encoche et le deuxième flanc (15) extérieur de saillie, et
- le deuxième flanc (36) intérieur s'applique avec pression au deuxième flanc (16) intérieur de saillie.

5. Rotor suivant l'une des revendications 1 ou 4,
**caractérisé**
**en ce qu'**à la vitesse nominale conforme aux prescriptions,
- il y a un jeu entre le premier flanc (25) extérieur d'encoche et le premier flanc (05) extérieur de saillie, et
- le premier flanc (26) intérieur d'encoche s'applique avec pression au premier flanc (06) intérieur de saillie, et
- il y a un jeu entre le deuxième flanc (35) extérieur d'encoche et le deuxième flanc (15) extérieur de saillie, et
- le deuxième flanc (36) intérieur d'encoche s'applique avec pression au deuxième flanc (16) intérieur de saillie.

6. Rotor suivant l'une des revendications 1 ou 5,
**caractérisé**
**en ce qu'**à une température de montage de la pièce (21) de rotor d'au moins 100°C et de 200°C au maximum,
- la pression entre le premier flanc (25) extérieur d'encoche et le premier flanc (05) extérieur de saillie représente au maximum 10 % de la pression à la température ambiante, et
- la pression entre le premier flanc (26) intérieur d'encoche et le premier flanc (06) intérieur de saillie représente au maximum 10 % de la pression entre le premier flanc (25) extérieur d'encoche et le premier flanc (05) extérieur de saillie à la température ambiante en ayant, en particulier un jeu entre le premier flanc (26) intérieur d'encoche et le premier flanc (06) intérieur de saillie.

7. Rotor suivant l'une des revendications 1 à 6,
**caractérisé**
**en ce que** la pièce (21) de rotor a une partie (22) de recouvrement dans la direction du pourtour et radialement, qui (22) recouvre au moins par endroits les premières encoches (02) de maintien d'aube et qui s'applique, par une surface (23) d'appui, à une surface (03) frontale du premier disque de rotor, dans la partie comprise entre les encoches (02) de maintien d'aube.

8. Rotor suivant la revendication 7,
**caractérisé**
**en ce que** la surface (23) d'appui s'applique avec pression à la surface (03) frontale, alors que la partie (22) de recouvrement se déforme élastiquement.

9. Rotor suivant la revendication 8,
**caractérisé**
**en ce qu'**à une température de montage de la pièce (21) du rotor d'au moins 100°C et de 200°C au maximum, la pression de la surface (23) d'appui sur la surface (03) frontale représente au maximum 10 % de la pression à la température ambiante.

10. Rotor suivant l'une des revendications 1 à 9,
**caractérisé**
**en ce qu'**après le montage du rotor, au moins avant un chauffage du rotor, il y a entre une première surface (07) frontale de la première saillie (04) de fixation et le premier fond (27) de la première encoche (24) annulaire, une première distance libre de dilatation, dans lequel la première distance de dilatation est d'au moins 0,5 mm et de 5 mm au maximum en étant, en particulier, d'au moins 1 mm et de 2,5 mm au maximum.

11. Rotor suivant la revendication 10,
**caractérisé**
**en ce qu'**il y a une deuxième distance de dilatation ou un contact entre une deuxième surface (17) frontale de saillie de la deuxième saillie (14) de fixation et le deuxième fond (37) de la deuxième encoche (34) annulaire, la deuxième distance de dilatation représentant au maximum 0,2 fois la première distance de dilatation.

12. Procédé de montage d'un rotor suivant l'une des revendications précédentes, dans lequel
- on se procure le premier disque (01) de rotor ;
- on porte la pièce (21) de rotor à une température de montage d'au moins 100°C et de 200°C au maximum ;
- on applique et/ou on presse la pièce (21) de rotor sur le premier disque (01) de rotor avec un contact de la surface (23) d'appui et de la surface (03) frontale ;
- on continue à déplacer la pièce (21) de rotor sur le premier disque (01), jusqu'à que soit atteinte une première distance de dilatation définie à l'avance entre une première surface (07) frontale de la première saillie (04) de fixation et le premier fond (27) de la première encoche (24) annulaire ;
- on refroidit la pièce (21) de rotor et l'on maintient ainsi ensemble le premier disque (01) du rotor et la pièce (21) du rotor ;
- on pose et/ou on presse le deuxième disque (11) du rotor en même temps sur le premier disque (01) du rotor et la pièce (21) du rotor.
